# EUROPÄISCHE PATENTSCHRIFT

(11) **EP 3 056 802 B1**
(45) Veröffentlichungstag und Bekanntmachung des Hinweises auf die Patenterteilung: **19.06.2019**
(21) Anmeldenummer: 16000185.5
(22) Anmeldetag: 27.01.2016
(51) Int. Cl.: F21S 41/16, F21S 41/33, F21S 41/365, F21S 41/37, F21S 41/14

(54) **BELEUCHTUNGSVORRICHTUNG FÜR EINEN SCHEINWERFER EINES KRAFTFAHRZEUGS SOWIE VERFAHREN ZUM BETREIBEN EINER BELEUCHTUNGSVORRICHTUNG**
LIGHTING DEVICE FOR A HEADLIGHT OF A MOTOR VEHICLE AND METHOD FOR OPERATION OF A LIGHTING DEVICE
DISPOSITIF D'ECLAIRAGE D'UN MODULE DE PHARE D'UN VEHICULE AUTOMOBILE ET PROCEDE DE FONCTIONNEMENT D'UN DISPOSITIF D'ECLAIRAGE

(30) Priorität: 10.02.2015 DE 102015001695
(43) Veröffentlichungstag der Anmeldung: 17.08.2016
(73) Patentinhaber: AUDI AG, 85045 Ingolstadt (DE)
(72) Erfinder: Wilhelmy, Jürgen, DE - 91171 Greding (DE); Halbig, Daniel, DE - 93339 Riedenburg (DE)
(74) Vertreter: Thielmann, Frank

(56) Entgegenhaltungen:
- EP-A2- 2 461 092
- EP-A2- 2 541 129
- WO-A1-2013/134802
- DE-A1-102013 009 459
- JP-A- 2010 021 001

## Beschreibung

Die vorliegende Erfindung betrifft eine Beleuchtungsvorrichtung für einen Scheinwerfer eines Kraftfahrzeugs, mit einer Lichtquelle zum Aussenden einer Primärstrahlung, welche eine erste Wellenlängenverteilung aufweist, mit einem Konverterelement zum Wandeln der Primärstrahlung in eine Sekundärstrahlung, welche eine zweite Wellenlängenverteilung aufweist, und mit einer Ablenkeinrichtung, welche ein Reflektorelement zum Reflektieren der Sekundärstrahlung aufweist. Die Erfindung betrifft außerdem einen Scheinwerfer mit einer solchen Beleuchtungsvorrichtung. Ferner betrifft die vorliegende Erfindung ein Kraftfahrzeug mit einem solchen Scheinwerfer. Schließlich betrifft die vorliegende Erfindung ein Verfahren zum Betreiben einer Beleuchtungsvorrichtung für einen Scheinwerfer eines Kraftfahrzeugs.

Das Interesse richtet sich vorliegend insbesondere auf Beleuchtungsvorrichtungen für Scheinwerfer eines Kraftfahrzeugs. Aus dem Stand der Technik sind Beleuchtungsvorrichtungen bekannt, welche eine Lichtquelle zum Aussenden einer Primärstrahlung aufweisen. Diese Lichtquelle kann beispielsweise einen Laser oder Laserdioden umfassen, mit dem als die Primärstrahlung Licht im blauen Wellenlängenbereich ausgesendet wird. Diese Primärstrahlung kann mit einem Konverterelement in eine Sekundärstrahlung, welche eine zweite Wellenlängenverteilung aufweist, gewandelt werden. Als die Sekundärstrahlung kann beispielsweise weißes Licht bereitgestellt werden. Zudem können derartige Beleuchtungsvorrichtungen ein Reflektorelement beziehungsweise einen Reflektor zum Reflektieren der Sekundärstrahlung aufweisen. Somit kann eine entsprechende Lichtverteilung vor dem Kraftfahrzeug bereitgestellt werden.

Da bei einem Defekt beziehungsweise Ausfall des Konverterelements die Primärstrahlung des Lasers üblicherweise eine Gefährdung für Lebewesen darstellen kann, wurden unterschiedliche Sicherheitskonzepte entwickelt. Ein Sicherheitskonzept sieht beispielsweise eine sogenannte Strahlenfalle vor, die in die Ablenkeinrichtung beziehungsweise das Reflektorelement integriert ist. Im Falle eines Defekts des Konverterelements trifft nicht mehr die konvertierte, diffuse Sekundärstrahlung auf das Reflektorelement, sondern die kurzwellige Primärstrahlung des Lasers. Da diese Primärstrahlung üblicherweise stark gebündelt ist, kann die Strahlenfalle so positioniert werden, dass sie die Laserstrahlung beziehungsweise Primärstrahlung in ihrem Auftreffpunkt unschädlich macht. Somit kann die Primärstrahlung bei einem Defekt des Konverterelements mit der Strahlenfalle vollständig absorbiert werden.

Im Normalbetrieb der Beleuchtungsvorrichtung ergibt sich allerdings der Nachteil, dass die Sekundärstrahlung im Bereich der Strahlenfalle nicht reflektiert wird und somit nicht zur Lichtverteilung des Scheinwerfers beiträgt. Damit kann sich dauerhaft ein Verlust der Strahlungsintensität ergeben, die von dem Scheinwerfer bereitgestellt wird.

Hierzu beschreibt die AT 512 588 A1 ein Lichtquellenmodul für einen Fahrzeugscheinwerfer, wobei das Lichtquellenmodul zumindest eine Laserlichtquelle und zumindest ein durch Beleuchtung mit Laserlicht zur Erstrahlung von sichtbarem Licht anregbares Leuchtelement aufweist. Dabei sind die Laserlichtquelle und das Leuchtelement zueinander beabstandet auf einem Trägerelement angeordnet. Das Trägerelement kann zumindest teilweise aus einem transparenten Material sein. Ferner kann das Trägerelement an dessen Oberfläche ausgeführte Unregelmäßigkeiten beziehungsweise Mikrostrukturen aufweisen, mit denen das eingestrahlte Laserlicht oder das vom Leuchtelement stammende Licht abgelenkt und damit sichtbar gemacht werden kann.

Ferner beschreibt die DE 10 2011 085 378 A1 eine Beleuchtungseinrichtung für ein Kraftfahrzeug. Die Beleuchtungseinrichtung umfasst eine oder mehrere Beleuchtungseinheiten, wobei eine jeweilige Beleuchtungseinheit im Betrieb mittels Laserlicht eine punktförmige Lichtquelle erzeugt. Ferner ist eine optische Einrichtung vorgesehen, welche derart ausgestaltet und in Bezug auf die Beleuchtungseinheit angeordnet ist, dass eine vorbestimmte Lichtverteilung aus dem Licht der punktförmigen Lichtquelle nach passieren der optischen Einrichtung generiert wird. Die Beleuchtungseinheit kann beispielsweise eine Laserdiode umfassen, mit welcher Licht im blauen Wellenlängenbereich ausgesendet werden kann.

Zudem beschreibt die DE 10 2012 005 660 A1 eine Beleuchtungseinrichtung zum Erzeugen von Licht. Die Beleuchtungseinrichtung umfasst eine Anregungslichtquelle zur Abgabe von blauem oder ultraviolettem Anregungslicht, ein Konversionsmedium zur Konvertierung des Anregungslichts in langwelligeres Licht derart, dass vom Konversionsmedium remittiertes Licht weiß erscheint. Ferner kann die Beleuchtungseinrichtung einen Spiegel oder eine verspiegelte Fläche aufweisen, durch welche ein Teil der Sekundärstrahlung zurück auf das Konversionsmedium gelenkt werden kann. Bevorzugt ist dieser Spiegel derart angeordnet, dass ein Teil der reflektierten blauen Strahlung wieder zurück auf einen Leuchtfleck des Konversionsmediums fallen kann, um dort in langwelligeres, gelbes Licht konvertiert zu werden.

Ferner beschreibt die EP 2 461 092 A2 eine Fahrzeugleuchte, welche eine Laserdiode und einen Phosphor zum Wandeln des blauen Lichts der Laserdiode in weißen Licht umfasst. Ferner weist die Fahrzeugleuchte einen Reflektor mit einer Reflexionsfläche auf, welche das weiße Licht reflektiert. Die Reflexionsfläche kann eine optische Struktur aufweisen, welche das blaue Licht zerstreut, das blaue Licht zurück zu dem Phosphor reflektiert oder das blaue Licht durch die Reflexionsfläche auf einen Bereich hinter diesen passieren lässt.

Die DE 10 2013 009 459 A1 offenbart eine Beleuchtungsvorrichtung für ein Fahrzeug mit einem Reflektor, welcher an einer Vorderseite eine zumindest teilweise transparente erste Fläche und an einer Rückseite eine lichtreflektierende zweite Fläche aufweist. Dabei sind die erste Fläche und die zweite Fläche derart angeordnet und ausgebildet, dass sich für beide Flächen eine gemeinsame Brennpunktlage ausbildet.

Es ist Aufgabe der vorliegenden Erfindung, eine Beleuchtungsvorrichtung für einen Scheinwerfer der eingangs genannten Art bereitzustellen, welche sicherer und effizienter betrieben werden kann.

Diese Aufgabe wird erfindungsgemäß durch eine Beleuchtungsvorrichtung, durch einen Scheinwerfer, durch ein Kraftfahrzeug sowie durch ein Verfahren mit den Merkmalen gemäß den jeweiligen unabhängigen Patentansprüchen gelöst. Vorteilhafte Weiterbildungen der Erfindung sind Gegenstand der abhängigen Patentansprüche.

Eine erfindungsgemäße Beleuchtungsvorrichtung für einen Scheinwerfer eines Kraftfahrzeugs umfasst eine Lichtquelle zum Aussenden einer Primärstrahlung, welche eine erste Wellenlängenverteilung aufweist. Ferner umfasst die Beleuchtungsvorrichtung ein Konverterelement zum Wandeln der Primärstrahlung in eine Sekundärstrahlung, welche eine zweite Wellenlängenverteilung aufweist. Zudem umfasst die Beleuchtungsvorrichtung eine Ablenkeinrichtung, welche ein Reflektorelement zum Reflektieren der Sekundärstrahlung aufweist. Darüber hinaus weist die Ablenkeinrichtung ein Mikrolinsenarray mit einer Mehrzahl von Mikrolinsen auf, wobei zumindest eine der Mikrolinsen dazu ausgelegt ist, bei einem Ausfall des Konverterelements die Primärstrahlung zu streuen.

Die Beleuchtungsvorrichtung kann in einem Scheinwerfer eines Kraftfahrzeugs verwendet werden. Die Lichtquelle der Beleuchtungsvorrichtung kann beispielsweise zumindest einen Laser oder eine Laserdiode aufweisen. Mit der Lichtquelle kann die Primärstrahlung in Form von Licht im blauen Wellenlängenbereich ausgesendet werden. Mit dem Konverterelement kann die Primärstrahlung in eine Sekundärstrahlung, die bevorzugt eine höhere Wellenlänge als die Primärstrahlung aufweist, gewandelt werden. Bei dem Konverterelement kann es sich um ein fluoreszierendes Konverterelement handeln. Das Konverterelement kann beispielsweise zumindest teilweise aus Yttrium-Aluminium-Granat, welches mit Cer dotiert ist, gebildet sein. Das Konverterelement kann auch mit dem Begriff "Phosphor" bezeichnet werden. Die Sekundärstrahlung trifft auf eine Ablenkeinrichtung, die ein Reflektorelement aufweist. Dieses Reflektorelement kann beispielsweise durch eine entsprechende spiegelende Beschichtung gebildet sein. Mit dem Reflektorelement kann die Sekundärstrahlung reflektiert werden, so dass eine Lichtverteilung bereitgestellt werden kann.

Ferner umfasst die Ablenkeinrichtung ein Mikrolinsenarray, welches eine Mehrzahl von Mikrolinsen aufweist. Die Mikrolinsen können Abmessungen im Bereich von Mikrometern oder Millimetern aufweisen. Die Mikrolinsen können durch ein mikrotechnisches Herstellungsverfahren gefertigt sein. Die Mikrolinsen können in dem Mikrolinsenarray zeilenförmig, spaltenförmig oder matrixartig angeordnet sein. Die Mikrolinsen dienen nun dazu, die Primärstrahlung zu streuen. Mit anderen Worten wird anstelle einer Strahlenfalle nun ein Mikrolinsenarray verwendet, mit dem die Primärstrahlung bei einem Defekt des Konverterelements zerstreut werden kann. Ein Defekt des Konverterelements liegt beispielsweise vor, wenn das Konverterelement eine Störstelle, eine Bruchstelle oder dergleichen aufweist. Der Ausfall des Konverterelements beschreibt insbesondere den Zustand, in dem mit dem Konverterelement eine Wandlung der Primärstrahlung in die Sekundärstrahlung nicht erfolgt. Somit kann die üblicherweise für Lebewesen gefährliche Primärstrahlung, die insbesondere als konzentrierter Laserstrahl vorliegt, aufgeweitet beziehungsweise divergiert werden. Durch das Zerstreuen der Primärstrahlung kann die Strahlungsintensität reduziert werden. Somit kann in einem Fehlerfall erreicht werden, dass die Primärstrahlung keine Gefährdung für Lebewesen und insbesondere deren Augen darstellt.

Zudem sind erfindungsgemäß die Mikrolinsen derart zueinander angeordnet, dass zwischen zwei benachbarten Mikrolinsen jeweils ein Zwischenraum angeordnet ist, wobei in dem Zwischenraum ein Absorberelement zum Absorbieren der Primärstrahlung angeordnet ist. Mit anderen Worten sind die Mikrolinsen in dem Mikrolinsenarray beabstandet zueinander angeordnet. Zwischen den Mikrolinsen ist ein Absorberelement, mit dem die Primärstrahlung absorbiert werden kann. Somit kann der Teil der Primärstrahlung, welcher nicht unmittelbar auf die Mikrolinsen trifft und von diesen zerstreut wird, entsprechend absorbiert werden. Somit kann eine Gefährdung von Lebewesen durch die Primärstrahlung verhindert werden.

Bevorzugt verläuft die auf das Konverterelement auftreffende Primärstrahlung entlang einer gedachten Linie, wobei das Mikrolinsenarray in einem Bereich eines Schnittpunktes der gedachten Linie und der Ablenkeinrichtung angeordnet ist. Das Mikrolinsenarray ist beispielsweise auf der dem Konverterelement zugewandten Oberfläche der Ablenkeinrichtung aufgebracht. Das Mikrolinsenarray kann so aufgebracht sein, dass die Primärstrahlung, welche ohne Wandlung durch das Konverterelement hindurchtritt, auf das Mikrolinsenarray trifft. Dabei kann die Positionierung und/oder die räumliche Ausdehnung des Mikrolinsenarrays derart bestimmt werden, dass auch eine Ablenkung der Primärstrahlung unter einem vorbestimmten Winkel durch das defekte Konverterelement berücksichtigt wird. Somit kann die Primärstrahlung beim einem Defekt des Konverterelements zuverlässig zerstreut werden.

In einer Ausführungsform sind die jeweiligen Mikrolinsen zumindest bereichsweise spiegelnd ausgebildet. Die jeweiligen Mikrolinsen können zumindest bereichsweise eine spiegelende Oberfläche aufweisen. Die Mikrolinsen können beispielsweise eine Beschichtung aus einem spiegelnden Material, insbesondere einem Metall, aufweisen. Somit kann zuverlässig erreicht werden, dass die Primärstrahlung bei einem Defekt des Konverterelements zerstreut wird.

Weiterhin ist es vorteilhaft, wenn die Mikrolinsen jeweils an einer dem Konverterelement zugewandten Seite konkav ausgebildet sind. Die Mikrolinsen können als Streulinsen ausgebildet sein, mit denen die Primärstrahlung, die insbesondere als konzentrierter Laserstrahl vorliegt, aufgeweitet werden kann. Somit kann die Strahlungsenergie der Primärstrahlung reduziert werden. Insbesondere kann die Strahlungsenergie in einem vorbestimmten Bereich vor dem Scheinwerfer, beispielsweise in einem Abstand von 2 Metern vor dem Scheinwerfer, reduziert werden. Somit können bestehende Sicherheitsnormen zuverlässig eingehalten werden.

In einer Ausführungsform weisen die Mikrolinsen jeweils einen Radius in einem Bereich zwischen 0,1 Millimeter und 1 Millimeter auf. Insbesondere weisen die Mikrolinsen jeweils einen Radius von 0,5 Millimetern auf. Das komplette Mikrolinsenarray kann beispielsweise einen Durchmesser im Bereich zwischen 10 und 20 Millimetern aufweisen. Somit weist das Mikrolinsenarray eine Vielzahl von einzelnen Mikrolinsen auf. Damit kann erreicht werden, dass die konzentrierte Primärstrahlung, die auf die jeweiligen Mikrolinsen trifft, zuverlässig zerstreut werden kann.

Ein erfindungsgemäßer Scheinwerfer für ein Kraftfahrzeug umfasst eine erfindungsgemäße Beleuchtungsvorrichtung. Der Scheinwerfer kann insbesondere als Frontscheinwerfer ausgebildet sein.

Ein erfindungsgemäßes Kraftfahrzeug umfasst zumindest einen erfindungsgemäßen Scheinwerfer. Bevorzugt umfasst jeder Scheinwerfer des Kraftfahrzeugs eine erfindungsgemäße Beleuchtungsvorrichtung. Mit den Scheinwerfern kann beispielsweise ein Abblendlicht, ein Fernlicht, ein Tagfahrlicht, ein Stadtlicht, ein Landstraßenlicht oder dergleichen bereitgestellt werden. Das Kraftfahrzeug ist insbesondere als Personenkraftwagen ausgebildet.

Ein erfindungsgemäßes Verfahren dient zum Betreiben einer Beleuchtungsvorrichtung für ein Kraftfahrzeug. Hierbei wird mittels einer Lichtquelle eine Primärstrahlung mit einer ersten Wellenlängenverteilung ausgesendet. Die Primärstrahlung wird mittels eines Konverterelements in eine Sekundärstrahlung mit einer zweiten Wellenlängenverteilung gewandelt. Ferner wird mittels eines Reflektorelements einer Ablenkeinrichtung die Sekundärstrahlung reflektiert. Zudem weist die Ablenkeinrichtung ein Mikrolinsenarray mit einer Mehrzahl von Mikrolinsen auf, wobei mittels zumindest einer der Mikrolinsen bei einem Ausfall des Konverterelements die Primärstrahlung gestreut wird, wobei die Mikrolinsen derart zueinander angeordnet sind, dass zwischen zwei benachbarten Mikrolinsen jeweils ein Zwischenraum angeordnet ist, und wobei in dem Zwischenraum ein Absorberelement zum Absorbieren der Primärstrahlung angeordnet ist.

Die mit Bezug auf die erfindungsgemäße Beleuchtungsvorrichtung vorgestellten bevorzugten Ausführungsformen und deren Vorteile gelten entsprechend für den erfindungsgemäßen Scheinwerfer, das erfindungsgemäße Kraftfahrzeug sowie das erfindungsgemäße Verfahren.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen.

Die Erfindung wird nun anhand von bevorzugten Ausführungsbeispielen sowie unter Bezugnahme auf die beigefügten Zeichnungen näher erläutert.

Dabei zeigen:
- Fig. 1: in schematischer Darstellung ein Kraftfahrzeug gemäß einer Ausführungsform der vorliegenden Erfindung, welches zwei Scheinwerfer aufweist;
- Fig. 2: eine Beleuchtungsvorrichtung für die Scheinwerfer in einer geschnittenen Seitenansicht;
- Fig. 3: die Beleuchtungsvorrichtung gemäß Fig. 2 in einer Perspektivansicht, wobei ein Konverterelement der Beleuchtungsvorrichtung einen Defekt aufweist; und
- Fig.4: die Beleuchtungsvorrichtung gemäß Fig. 3 in einer weiteren Perspektivansicht.

In den Figuren werden gleiche oder funktionsgleiche Elemente mit den gleichen Bezugszeichen versehen.

Fig. 1 zeigt ein Kraftfahrzeug 1 gemäß einer Ausführungsform der vorliegenden Erfindung in einer Draufsicht. Das Kraftfahrzeug 1 ist in dem vorliegenden Ausführungsbeispiel als Personenkraftwagen ausgebildet. Das Kraftfahrzeug 1 umfasst zwei Scheinwerfer 2, die als Frontscheinwerfer ausgebildet sind. Die Scheinwerfer 2 umfassen jeweils eine Beleuchtungsvorrichtung 3.

Fig. 2 zeigt eine Ausführungsform der Beleuchtungsvorrichtung 3 in einer geschnittenen Seitenansicht. Die Beleuchtungsvorrichtung 3 umfasst eine Lichtquelle 4, die beispielsweise zumindest einen Laser oder eine Laserdiode umfasst. Mit der Lichtquelle 4 kann eine Primärstrahlung 5 mit einer ersten Wellenlängenverteilung ausgesendet werden. Insbesondere kann mit der Lichtquelle 4 Licht im blauen Wellenlängenbereich ausgesendet werden. Die Primärstrahlung 5 wird von der Lichtquelle 4 optional über einen Integrator 6 zu einem Umlenkspiegel 7 geleitet. Der Umlenkspiegel 7 lenkt die Primärstrahlung 5 zu einem Konverterelement 8 um. Das Konverterelement 8 dient dazu, die Primärstrahlung 5 in eine Sekundärstrahlung 9 zu wandeln. Die Sekundärstrahlung 9 weist eine zweite Wellenlängenverteilung auf. Insbesondere ist die Sekundärstrahlung 9 Licht im weißen Wellenlängenbereich. In dem vorliegenden Ausführungsbeispiel sind die Lichtquelle 4, der Integrator 6, der Umlenkspiegel 7 und das Konverterelement 8 in einem Gehäuse 14 angeordnet.

Die Sekundärstrahlung 9 wird von dem Konverterelement 8 zudem zerstreut. Dies ist vorliegend durch die einzelnen Lichtstrahlen dargestellt. Die Sekundärstrahlung 9 trifft auf eine Ablenkeinrichtung 10. Die Ablenkeinrichtung 10 weist an einer dem Konverterelement 8 zugewandten Seite 11 ein Reflektorelement 12 auf, welches zum Ablenken der Sekundärstrahlung 9 dient. Das Reflektorelement 12 kann beispielsweise durch eine metallische Beschichtung bereitgestellt werden. Darüber hinaus umfasst die Ablenkeinrichtung 10 ein hier nur schematisch dargestelltes Mikrolinsenarray 13. Das Mikrolinsenarray 13 dient ferner dazu, die Sekundärstrahlung 9 zu reflektieren beziehungsweise abzulenken, wobei vorliegend eine ideale Ablenkung beziehungsweise Reflexion der Sekundärstrahlung 9 durch das Mikrolinsenarray 13 gezeigt ist. Zudem werden die Lichtstrahlen der Sekundärstrahlung 9, die auf das Mikrolinsenarray 13 auftreffen, durch das Mikrolinsenarray 13 zerstreut.

Fig. 3 zeigt die Beleuchtungsvorrichtung 3 in einer Perspektivansicht. Vorliegend weist das Konverterelement 8 einen Defekt auf. Dies führt dazu, dass die Primärstrahlung 5 durch das Konverterelement 8 nicht in die Sekundärstrahlung 9 umgewandelt wird. Somit trifft die Primärstrahlung 5 als konzentrierter Laserstrahl direkt auf das Mikrolinsenarray 13. Das Mikrolinsenarray 13 ist eine Mehrzahl von Mikrolinsen 16 auf. Die Anordnung der Mikrolinsen 16 in dem Mikrolinsenarray ist insbesondere in Fig. 4 zu erkennen, die eine weitere Perspektivansicht der Beleuchtungsvorrichtung 3 zeigt. Die Mikrolinsen 16 sind matrixartig in Zeilen und Spalten in dem Mikrolinsenarray 13 angeordnet. Die einzelnen Mikrolinsen 16 können beispielsweise einen Radius von 0,5 Millimetern aufweisen. Die Mikrolinsen 16 können aus einem Glas oder aus einem Kunststoff gefertigt sein. Zudem können die Mikrolinsen 16 eine spiegelnde Beschichtung aufweisen. Mit den jeweiligen Mikrolinsen 16 kann die Primärstrahlung 5, die auf das Mikrolinsenarray 13 trifft, zerstreut werden. Dies ist vorliegend durch das Lichtbündel 15 verdeutlicht. Somit kann die gefährliche Primärstrahlung 5 beziehungsweise Laserstrahlung zerstreut werden. Somit kann die Intensität der Primärstrahlung reduziert werden und somit Gefährdungen von Lebewesen verhindert werden.

## Patentansprüche

1. Beleuchtungsvorrichtung (3) für einen Scheinwerfer (2) eines Kraftfahrzeugs (1), mit einer Lichtquelle (4) zum Aussenden einer Primärstrahlung (5), welche eine erste Wellenlängenverteilung aufweist, mit einem Konverterelement (8) zum Wandeln der Primärstrahlung (5) in eine Sekundärstrahlung (9), welche eine zweite Wellenlängenverteilung aufweist, und mit einer Ablenkeinrichtung (10), welche ein Reflektorelement (12) zum Reflektieren der Sekundärstrahlung (9) aufweist,
**dadurch gekennzeichnet, dass**
die Ablenkeinrichtung (10) ein Mikrolinsenarray (13) mit einer Mehrzahl von Mikrolinsen (16) aufweist, wobei zumindest eine der Mikrolinsen (16) dazu ausgelegt ist, bei einem Ausfall des Konverterelements (8) die Primärstrahlung (5) zu streuen, wobei die Mikrolinsen (16) derart zueinander angeordnet sind, dass zwischen zwei benachbarten Mikrolinsen (16) jeweils ein Zwischenraum angeordnet ist, wobei in dem Zwischenraum ein Absorberelement zum Absorbieren der Primärstrahlung (5) angeordnet ist.

2. Beleuchtungsvorrichtung (3) nach Anspruch 1,
**dadurch gekennzeichnet, dass**
die auf das Konverterelement (8) auftreffende Primärstrahlung (5) entlang einer gedachten Linie verläuft, wobei das Mikrolinsenarray (13) in einem Bereich eines Schnittpunktes der gedachten Linie und der Ablenkeinrichtung (10) angeordnet ist.

3. Beleuchtungsvorrichtung (3) nach Anspruch 1 oder 2,
**dadurch gekennzeichnet, dass**
die jeweiligen Mikrolinsen (16) zumindest bereichsweise spiegelnd ausgebildet sind.

4. Beleuchtungsvorrichtung (3) nach einem der vorhergehenden Ansprüche,
**dadurch gekennzeichnet, dass**
die Mikrolinsen (16) jeweils an einer dem Konverterelement (8) zugewandten Seite konkav ausgebildet sind.

5. Beleuchtungsvorrichtung (3) nach einem der vorhergehenden Ansprüche,
**dadurch gekennzeichnet, dass**
die Mikrolinsen (16) jeweils einen Radius in einen Bereich zwischen 0,1 mm und 1 mm aufweisen.

6. Scheinwerfer (2) für ein Kraftfahrzeug (1) mit einer Beleuchtungsvorrichtung (3) nach einem der vorhergehenden Ansprüche.

7. Kraftfahrzeug (1) mit zumindest einem Scheinwerfer (2) nach Anspruch 6.

8. Verfahren zum Betreiben einer Beleuchtungsvorrichtung (3) für ein Kraftfahrzeug (1), bei welchem mittels einer Lichtquelle (4) eine Primärstrahlung (5), welche eine erste Wellenlängenverteilung aufweist, ausgesendet wird, mittels eines Konverterelements (8) die Primärstrahlung (5) in eine Sekundärstrahlung (9), welche eine zweite Wellenlängenverteilung aufweist, gewandelt wird und mittels eines Reflektorelements (12) einer Ablenkeinrichtung (10) die Sekundärstrahlung (9) reflektiert wird, **dadurch gekennzeichnet, dass**
die Ablenkeinrichtung (10) ein Mikrolinsenarray (13) mit einer Mehrzahl von Mikrolinsen (16) aufweist, wobei mittels zumindest einer der Mikrolinsen (16) bei einem Ausfall des Konverterelements (8) die Primärstrahlung (5) gestreut wird, wobei die Mikrolinsen (16) derart zueinander angeordnet sind, dass zwischen zwei benachbarten Mikrolinsen (16) jeweils ein Zwischenraum angeordnet ist, und wobei in dem Zwischenraum ein Absorberelement zum Absorbieren der Primärstrahlung (5) angeordnet ist.

## Claims

1. Lighting device (3) for a headlamp (2) of a motor vehicle (1), with a light source (4) for emitting a primary beam (5) which has a first wavelength distribution, with a converter element (8) for converting the primary beam (5) into a secondary beam (9) which has a second wavelength distribution, and with a deflecting device (10) which has a reflector element (12) for reflecting the secondary beam (9),
**characterised in that**
the deflecting device (10) has a microlens array (13) with a plurality of microlenses (16), wherein at least one of the microlenses (16) is designed to scatter the primary beam (5) in the event of a malfunction of the converter element (8), wherein the microlenses (16) are arranged relative to one another in such a way that an intermediate space is arranged between two adjacent microlenses (16) in each case, wherein an absorber element for absorbing the primary beam (5) is arranged in the intermediate space.

2. Lighting device (3) according to claim 1,
**characterised in that**
the primary beam (5) which is incident on the converter element (8) extends along an imaginary line, wherein the microlens array (13) is arranged in a region of a point of intersection of the imaginary line and the deflecting device (10).

3. Lighting device (3) according to claim 1 or 2,
**characterised in that**
the respective microlenses (16) are designed to be reflective at least in some areas.

4. Lighting device (3) according to any one of the preceding claims,
**characterised in that**
the microlenses (16) are in each case concave on a side facing the converter element (8).

5. Lighting device (3) according to any one of the preceding claims,
**characterised in that**
the microlenses (16) in each case have a radius in a range between 0.1 mm and 1 mm.

6. Headlamp (2) for a motor vehicle (1) with a lighting device (3) according to any one of the preceding claims.

7. Motor vehicle (1) with at least one headlamp (2) according to claim 6.

8. Method of operating a lighting device (3) for a motor vehicle (1), in which a primary beam (5) which has a first wavelength distribution is emitted by means of a light source (4), the primary beam (5) is converted by means of a converter element (8) into a secondary beam (9) which has a second wavelength distribution, and the secondary beam (9) is reflected by means of a reflector element (12) of a deflecting device (10),
**characterised in that**
the deflecting device (10) has a microlens array (13) with a plurality of microlenses (16), wherein the primary beam (5) is scattered by means of at least one of the microlenses (16) in the event of a malfunction of the converter element (8), wherein the microlenses (16) are arranged relative to one another in such a way that an intermediate space is arranged between two adjacent microlenses (16) in each case, and wherein an absorber element for absorbing the primary beam (5) is arranged in the intermediate space.

## Revendications

1. Dispositif d'éclairage (3) pour un phare (2) d'un véhicule automobile (1), avec une source de lumière (4) pour l'émission d'un rayonnement primaire (5), lequel présente une première distribution de longueur d'onde, avec un élément convertisseur (8) pour la conversion du rayonnement primaire (5) en un rayonnement secondaire (9), lequel présente une deuxième distribution de longueur d'onde, et avec un dispositif de déflexion (10), lequel présente un élément réflecteur (12) pour la réflexion du rayonnement secondaire (9),
**caractérisé en ce que**
le dispositif de déflexion (10) présente un réseau de micro-lentilles (13) avec une pluralité de micro-lentilles (16), dans lequel au moins une des micro-lentilles (16) est conçue pour diffuser le rayonnement primaire (5) lors d'une panne de l'élément convertisseur (8), dans lequel les micro-lentilles (16) sont agencées l'une par rapport à l'autre de sorte que respectivement un espace intermédiaire est agencé entre deux micro-lentilles (16) adjacentes, dans lequel un élément absorbeur est agencé dans l'espace intermédiaire pour l'absorption du rayonnement primaire (5).

2. Dispositif d'éclairage (3) selon la revendication 1,
**caractérisé en ce que**
le rayonnement primaire (5) incident sur l'élément convertisseur (8) s'étend le long d'une ligne imaginaire, dans lequel le réseau de micro-lentilles (13) est agencé dans une zone d'un point d'intersection de la ligne imaginaire et du dispositif de déflexion (10).

3. Dispositif d'éclairage (3) selon la revendication 1 ou 2,
**caractérisé en ce que**
les micro-lentilles (16) respectives sont réalisées en miroir au moins par zone.

4. Dispositif d'éclairage (3) selon l'une quelconque des revendications précédentes,
**caractérisé en ce que**
les micro-lentilles (16) sont réalisées concaves respectivement au niveau d'un côté tourné vers l'élément convertisseur (8).

5. Dispositif d'éclairage (3) selon l'une quelconque des revendications précédentes,
**caractérisé en ce que**
les micro-lentilles (16) présentent respectivement un rayon dans une plage entre 0,1 mm et 1 mm.

6. Phrase (2) pour un véhicule automobile (1) avec un dispositif d'éclairage (3) selon l'une quelconque des revendications précédentes.

7. Véhicule automobile (1) avec au moins un phare (2) selon la revendication 6.

8. Procédé de fonctionnement d'un dispositif d'éclairage (3) pour un véhicule automobile (1), dans lequel un rayonnement primaire (5), lequel présente une première distribution de longueur d'onde, est émis au moyen d'une source de lumière (4), le rayonnement primaire (5) est converti en un rayonnement secondaire (9), lequel présente une deuxième distribution de longueur d'onde, au moyen d'un élément convertisseur (8) et le rayonnement secondaire (9) est réfléchi au moyen d'un élément réflecteur (12) d'un dispositif de déflexion (10),
**caractérisé en ce que**
le dispositif de déflexion (10) présente un réseau de micro-lentilles (13) avec une pluralité de micro-lentilles (16), dans lequel le rayonnement primaire (5) est diffusé au moyen d'au moins une des micro-lentilles (16) lors d'une panne de l'élément convertisseur (8), dans lequel les micro-lentilles (16) sont agencées l'une par rapport à l'autre de sorte que respectivement un espace intermédiaire est agencé entre deux micro-lentilles (16) adjacentes, et dans lequel un élément absorbeur est agencé dans l'espace intermédiaire pour l'absorption du rayonnement primaire (5).
